# DEMANDE DE BREVET EUROPEEN

(11) **EP 1 798 812 A1**
(43) Date de publication de la demande: **20.06.2007**
(21) Numéro de dépôt: 06291944.4
(22) Date de dépôt: 15.12.2006
(51) Int. Cl.: H01Q 9/44, H01Q 9/04, H01Q 1/38

(54) **Antenne à structure diélectrique de fabrication simplifiée**

(30) Priorité: 15.12.2005 FR 0512768
(71) Demandeur: STMICROELECTRONICS SA, 92120 Montrouge (FR)
(72) Inventeur: Bouche, Guillaume, 38000 Grenoble (FR); Montusclat, Sébastien, 38240 Meylan (FR); Gloria, Daniel, 38000 Grenoble (FR)
(74) Mandataire: Bentz, Jean-Paul

(57) **Abrégé**

L'invention concerne une antenne comprenant une structure porteuse (1), une structure diélectrique (2), et une structure conductrice (3), chaque structure étant formée d'au moins un élément structurel (10; 21, 22; 31-34).

Selon l'invention, les éléments structurels des différentes structures (1, 2, 3) constituent un empilement dans lequel ces éléments (10; 21, 22; 31-34) sont liés les uns aux autres, et la structure diélectrique (2) est mise en forme dans l'empilement par pressage de forme.

## Description

L'invention concerne, de façon générale, les techniques de réalisation en grande série de composants utilisables dans l'industrie électronique.

Plus précisément, l'invention concerne une antenne comprenant une structure porteuse, une structure diélectrique, et une structure conductrice, chaque structure étant formée d'au moins un élément structurel.

Les antennes, et en particulier les antennes dites "3D", de types cornets, dipôle en V, ou à résonateur diélectrique, ont récemment connu un essor important dans toutes les applications requérant des antennes de compacité et / ou de directivité importantes.

Dans la mesure cependant où ces antennes sont aujourd'hui réalisées par un micro-usinage de précision, leur fabrication requiert à la fois un temps relativement important et la mise en oeuvre d'un matériel coûteux.

Dans ce contexte, la présente invention a pour but de proposer une antenne susceptible d'être réalisée plus rapidement et / ou de façon plus économique.

A cette fin, l'antenne de l'invention, par ailleurs conforme à la définition générique qu'en donne le préambule ci-dessus, est essentiellement caractérisée en ce que les éléments structurels des différentes structures constituent un empilement dans lequel ces éléments sont liés les uns aux autres, et en ce que la structure diélectrique est mise en forme dans l'empilement par pressage de forme.

Grâce au recours à la technique de pressage de forme, encore connue sous la dénomination de "nano-impression" ou sous la dénomination anglaise correspondante de "nano-imprint", l'antenne de l'invention peut être réalisée à cadence élevée et à un coût relativement bas.

De préférence, la structure conductrice, dont l'épaisseur est typiquement au plus égale à 10 microns, est formée par dépôt métallique, la structure diélectrique étant réalisée en résine, et la structure porteuse prenant par exemple la forme d'une plaque de substrat constituée d'un matériau choisi dans l'ensemble comprenant : le silicium, le verre, un polymère ou un mélange de polymères, une céramique, en particulier une céramique cofrittée à basse température ou une céramique feuilletée, et une mousse stable.

Selon un premier mode de réalisation de l'invention, il est possible de prévoir que la structure diélectrique comprenne deux prismes portés par la plaque de substrat et présentant des pointes respectives disposées en regard l'une de l'autre sur le substrat pour définir une surface à deux pentes formant un "V" s'élevant à partir du substrat, et que la structure conductrice comprenne deux contacts électriques disposés dans ou sur le substrat, et deux pistes conductrices disposées sur les pentes respectives de la surface en "V" et respectivement reliées aux contacts électriques, ladite antenne formant ainsi un dipôle en V.

Selon un deuxième mode de réalisation de l'invention, il est possible de prévoir que la structure conductrice comprenne au moins une plage métallisée déposée sur le substrat et une piste conductrice disposée dans ou sur le substrat, que chaque plage métallisée soit contiguë à une plage vierge du substrat, que la piste conductrice soit isolée de chaque plage métallisée, et que la structure diélectrique comprenne au moins un bloc diélectrique déposé sur une partie de chaque plage métallisée et recouvrant au moins partiellement la piste conductrice et la plage vierge, ladite antenne formant ainsi une antenne à résonateur diélectrique.

Dans ce cas, la plage vierge présente par exemple une longueur égale à une dimension du bloc diélectrique qui la recouvre.

La structure conductrice peut comprendre au moins deux plages métallisées, et la piste conductrice peut être isolée de chacune des plages métallisées par une plage vierge du substrat comprenant au moins deux fentes parallèles.

La plage vierge peut par exemple aussi comprendre, outre deux fentes parallèles, une fente transversale totalement recouverte par le bloc diélectrique, reliant entre elles les fentes parallèles et les dépassant.

Le bloc diélectrique, qui peut être essentiellement parallélépipédique, peut en outre présenter, sur sa surface libre distante du substrat, un relief formé de tranchées croisées.

Toutefois, le bloc diélectrique peut aussi présenter la forme d'un parallélépipède écorné de façon dissymétrique, ou encore la forme d'un cylindre dont la section suivant un plan transversal à la direction d'empilement est un rectangle à coins rentrants.

La structure diélectrique peut encore comprendre une pluralité de blocs diélectriques dont la section suivant un plan transversal à la direction d'empilement forme une figure fractale.

D'autres caractéristiques et avantages de l'invention ressortiront clairement de la description qui en est faite ci-après, à titre indicatif et nullement limitatif, en référence aux dessins annexés dont aucun n'est à l'échelle et dans lesquels :
- la figure 1 est une vue en coupe d'une antenne conforme à un premier mode de réalisation de l'invention;
- la figure 2 est une vue en perspective de l'antenne illustrée à la figure 1;
- la figure 3 illustre une première étape de réalisation d'une variante de l'antenne de la figure 1, représentée partiellement et en perspective;
- la figure 4 illustre une deuxième étape de réalisation de l'antenne partiellement représentée sur la figure 3;
- la figure 5 illustre une troisième étape de réalisation de l'antenne partiellement représentée sur la figure 3;
- la figure 6 illustre une quatrième étape de réalisation de l'antenne partiellement représentée sur la figure 3;
- la figure 7 est une vue de dessus de l'antenne illustrée à la figure 1;
- la figure 8 est une vue en coupe d'une antenne constituant une première variante d'un deuxième mode de réalisation possible de l'invention;
- la figure 9 est une vue en perspective de l'antenne illustrée à la figure 8;
- la figure 10 est une vue de dessus de l'antenne illustrée à la figure 8;
- la figure 11 est une vue en coupe d'une antenne constituant une deuxième variante du deuxième mode de réalisation possible de l'invention;
- la figure 12 est une vue en perspective de l'antenne illustrée à la figure 11;
- la figure 13 est une vue de dessus de l'antenne illustrée à la figure 11;
- la figure 14 est une vue en coupe d'une antenne constituant une troisième variante du deuxième mode de réalisation possible de l'invention;
- la figure 15 est une vue en perspective de l'antenne illustrée à la figure 14;
- la figure 16 est une vue de dessus de l'antenne illustrée à la figure 14;
- la figure 17 est une vue en perspective d'une antenne constituant une quatrième variante du deuxième mode de réalisation possible de l'invention;
- la figure 18 est une vue latérale partielle d'un détail agrandi de l'antenne illustrée à la figure 17;
- la figure 19 est une vue en perspective d'une antenne constituant une cinquième variante du deuxième mode de réalisation possible de l'invention;
- la figure 20 est une vue latérale partielle d'un détail agrandi de l'antenne illustrée à la figure 19;
- la figure 21 est une vue en coupe de la structure diélectrique d'une antenne constituant une sixième variante du deuxième mode de réalisation possible de l'invention;
- la figure 22 est une vue latérale de la structure diélectrique illustrée à la figure 21; et
- la figure 23 est une vue en coupe de la structure diélectrique d'une antenne constituant une septième variante du deuxième mode de réalisation possible de l'invention.

Comme annoncé précédemment, l'invention concerne de façon générale une antenne comprenant une structure porteuse 1, une structure diélectrique 2, et une structure conductrice 3.

Selon un premier aspect de l'invention, les éléments structurels, tels que 10, 21, 22, et 31 à 37, qui composent ces différentes structures 1 à 3 et qui seront détaillés ultérieurement, constituent un empilement dans lequel ces éléments sont liés les uns aux autres.

Et selon un deuxième aspect de l'invention, la structure diélectrique 2, qui est très avantageusement réalisée en résine, est mise en forme dans l'empilement par pressage de forme.

Typiquement, la structure porteuse 1 prend la forme d'une plaque de substrat 10 constituée d'un matériau choisi dans l'ensemble comprenant : le silicium, le verre, un polymère ou un mélange de polymères, une céramique, en particulier une céramique cofrittée à basse température ou une céramique feuilletée, et une mousse stable, la structure conductrice 3 étant quant à elle formée de préférence par dépôt métallique d'une épaisseur au plus égale à 10 microns.

Selon un premier mode de réalisation possible de l'invention illustré aux figures 1 à 7, l'antenne forme un dipôle en V.

Pour ce faire, le substrat 10 est tout d'abord doté de deux contacts électriques 31 et 32, qui forment des éléments de la structure conductrice 3.

Ces contacts 31 et 32 peuvent par exemple être implantés dans le substrat 10 comme le montrent les figures 1, 2 et 7, ou être déposés à la surface supérieure du substrat comme le montrent les figures 3 à 6.

Le substrat est ensuite recouvert d'une couche de résine 2 (figure 4) qui, avant polymérisation, est modelée par un timbre T comme le montre la figure 5.

La résine constituant la structure diélectrique 2 se présente alors sous la forme de deux prismes 21 et 22 portés par la plaque de substrat 10.

Les prismes 21 et 22 présentent des pointes respectives 210 et 220 disposées en regard l'une de l'autre sur le substrat 10 et définissent une surface à deux pentes formant un "V" qui s'élèvent à partir du substrat 10 et des contacts 31 et 32.

Enfin, la structure conductrice 3 est complétée par le dépôt de deux pistes conductrices 33 et 34 sur les pentes respectives de la surface en "V", ces pistes 33 et 34 étant respectivement reliées aux contacts électriques 31 et 32.

Typiquement, les pistes 33 et 34 s'élèvent chacune à environ 45 degrés depuis la surface supérieure du substrat, présentent chacune une longueur Lp telle que 0,1 < Lp < 10 millimètres, et sont séparées au point le plus bas des pentes par une distance de l'ordre de 5 à 10 microns, les contacts électriques 31 et 32 ayant chacun une largeur de l'ordre de 10 à 20 microns et correspondant à leur dimension horizontale sur la figure 1.

Selon un deuxième mode de réalisation possible de l'invention illustré aux figures 8 à 23, l'antenne forme une antenne à résonateur diélectrique.

Pour ce faire, le substrat 10 est doté d'une piste conductrice 37 qui constitue un premier élément de la structure conductrice 3, et recouvert au moins partiellement d'une ou plusieurs plages métallisées, telles que 35 et 36, qui constituent d'autres éléments de la structure conductrice 3.

La piste 37 peut par exemple être implantée dans le substrat 10 comme le montre la figure 8, ou être déposée à la surface supérieure du substrat comme le montrent les figures 11 à 16.

La plage métallisée, ou chacune des plages métallisées, est contiguë à une plage vierge 11 du substrat, et isolée électriquement de la piste conductrice 37.

La structure diélectrique 2 comprend un ou plusieurs blocs diélectriques, tels que 23, 24a, 24b, etc. déposés sur une partie de la plage métallisée 35 ou de chacune des plages métallisées 35 et 36.

Chaque bloc diélectrique est mis en forme dans l'empilement par pressage de forme et recouvre au moins partiellement la piste conductrice 37 et la plage vierge 11.

Le bloc diélectrique 23 peut être essentiellement parallélépipédique et présente alors typiquement une hauteur de l'ordre du millimètre et correspondant à sa dimension verticale sur les figures 8, 11, 14, 18, 20, et 22, une longueur de l'ordre de quelques millimètres et correspondant à sa dimension horizontale sur les figures 10, 13, 16, 18, et 20 à 22, et une largeur de l'ordre de quelques centaines de microns et correspondant à sa dimension verticale sur les figures 10, 13, 16, et 21.

La piste conductrice 37 présente quant à elle une largeur de préférence inférieure à 10 microns et correspondant à sa dimension horizontale sur les figures 8, 11 et 14.

De nombreuses variantes de réalisation sont possibles.

Par exemple, comme le montrent les figures 8 à 10, le substrat 10 peut être recouvert d'une plage métallisée unique 35 laissant sur le substrat une plage vierge 11 constituée par une unique fente dont la longueur, verticale sur la figure 10, est égale à la largeur du bloc diélectrique 23 qui la recouvre intégralement.

Comme le montrent les figures 11 à 13, le substrat 10 peut aussi être recouvert de deux plages métallisées 35 et 36 laissant sur ce substrat une plage vierge 11 constituée de deux fentes parallèles 111 et 112.

Chacune de ces fentes présente une largeur de préférence inférieure à 20 microns et correspondant à sa dimension horizontale sur la figure 13, isole la piste conductrice 37 de la plage métallisée 35 ou 36 qui lui est contiguë, et n'est que partiellement recouverte par le bloc diélectrique 23.

Selon une autre variante, illustrée aux figures 14 à 16, la plage vierge 11 comprend, outre deux fentes parallèles 111 et 112, une fente transversale 110 qui est totalement recouverte par le bloc diélectrique 23 dans le sens de sa longueur, et qui relie entre elles les fentes parallèles 111 et 112 et les dépasse.

Par ailleurs, le bloc diélectrique 23 peut présenter une forme plus ou moins éloignée d'un parallélépipède.

Par exemple, comme l'illustrent les figures 17 et 18, le bloc 23 peut présenter, sur sa surface libre 230 distante du substrat 10, un relief formé de tranchées croisées.

Le bloc diélectrique 23 peut aussi présenter (figures 19 et 20) la forme d'un parallélépipède écorné de façon dissymétrique.

Le bloc diélectrique 23 peut encore présenter (figures 21 et 22) la forme d'un cylindre dont la section suivant un plan transversal à la direction d'empilement est un rectangle à coins rentrants, le terme de "cylindre" étant ici pris dans son acception large d'un solide limité par l'ensemble des droites parallèles qui s'appuient sur une courbe fermée quelconque et qui sont interceptées par deux plans mutuellement parallèles.

Comme le montre la figure 23 de façon non limitative, la structure diélectrique 2 peut aussi comprendre une pluralité de blocs diélectriques, tels que 24a à 24m, dont la section suivant un plan transversal à la direction d'empilement forme une figure fractale, cette figure pouvant aussi bien être dessinée en positif qu'en négatif.

Les différents exemples de formes de la structure diélectrique sont donnés à titre non limitatif, d'autres formes pouvant être choisies pour obtenir d'autres diagrammes de rayonnement.

## Revendications

1. Antenne comprenant une structure porteuse (1), une structure diélectrique (2), et une structure conductrice (3), chaque structure étant formée d'au moins un élément structurel (10; 21, 22; 31-37), **caractérisée en ce que** les éléments structurels des différentes structures (1, 2, 3) constituent un empilement dans lequel ces éléments (10; 21, 22; 31-37) sont liés les uns aux autres, et **en ce que** la structure diélectrique (2) est mise en forme dans l'empilement par pressage de forme.

2. Antenne suivant la revendication 1, **caractérisée en ce que** la structure conductrice (3) est formée par dépôt métallique.

3. Antenne suivant la revendication 1 ou 2, **caractérisée en ce que** la structure porteuse (1) prend la forme d'une plaque de substrat (10) constituée d'un matériau choisi dans l'ensemble comprenant : le silicium, le verre, un polymère ou un mélange de polymères, une céramique, en particulier une céramique cofrittée à basse température ou une céramique feuilletée, et une mousse stable.

4. Antenne suivant l'une quelconque des revendications précédentes, **caractérisée en ce que** la structure diélectrique (2) est réalisée en résine.

5. Antenne suivant l'une quelconque des revendications précédentes combinée à la revendication 3, **caractérisée en ce que** la structure diélectrique (2) comprend deux prismes (21, 22) portés par la plaque de substrat (10) et présentant des pointes (210, 220) respectives disposées en regard l'une de l'autre sur le substrat (10) pour définir une surface à deux pentes formant un "V" s'élevant à partir du substrat (10), et **en ce que** la structure conductrice (3) comprend deux contacts électriques (31, 32) disposés dans ou sur le substrat (10), et deux pistes conductrices (33, 34) disposées sur les pentes respectives de la surface en "V" et respectivement reliées aux contacts électriques (31, 32), ladite antenne formant ainsi un dipôle en V.

6. Antenne suivant l'une quelconque des revendications 1 à 4 combinée à la revendication 3, **caractérisée en ce que** la structure conductrice (3) comprend au moins une plage métallisée (35, 36) déposée sur le substrat (10) et une piste conductrice (37) disposée dans ou sur le substrat (10), **en ce que** chaque plage métallisée est contiguë à une plage vierge (11) du substrat, **en ce que** la piste conductrice (37) est isolée de chaque plage métallisée (35, 36), et **en ce que** la structure diélectrique (2) comprend au moins un bloc diélectrique (23) déposé sur une partie de chaque plage métallisée (35, 36) et recouvrant au moins partiellement la piste conductrice (37) et la plage vierge (11), ladite antenne formant ainsi une antenne à résonateur diélectrique.

7. Antenne suivant la revendication 6, **caractérisée en ce que** la plage vierge (11) présente une longueur égale à une dimension du bloc diélectrique (23) qui la recouvre.

8. Antenne suivant la revendication 6, **caractérisée en ce que** la structure conductrice (3) comprend au moins deux plages métallisées (35, 36) et **en ce que** la piste conductrice (37) est isolée de chacune des plages métallisées (35, 36) par une plage vierge (11) du substrat comprenant au moins deux fentes parallèles (111, 112).

9. Antenne suivant la revendication 6, **caractérisée en ce que** la plage vierge (11) comprend, outre deux fentes parallèles (111, 112), une fente transversale (110) totalement recouverte par le bloc diélectrique (23), reliant entre elles les fentes parallèles (111, 112) et les dépassant.

10. Antenne suivant l'une quelconque des revendications 6 à 9, **caractérisée en ce que** le bloc diélectrique (23) est essentiellement parallélépipédique.

11. Antenne suivant l'une quelconque des revendications 6 à 10, **caractérisée en ce que** le bloc diélectrique (23) présente, sur sa surface libre (230) distante du substrat (10), un relief formé de tranchées croisées.

12. Antenne suivant l'une quelconque des revendications 6 à 9, **caractérisée en ce que** le bloc diélectrique (23) présente la forme d'un parallélépipède écorné de façon dissymétrique.

13. Antenne suivant l'une quelconque des revendications 6 à 9, **caractérisée en ce que** le bloc diélectrique (23) présente la forme d'un cylindre dont la section suivant un plan transversal à la direction d'empilement est un rectangle à coins rentrants.

14. Antenne suivant l'une quelconque des revendications 6 à 10, **caractérisée en ce que** la structure diélectrique (2) comprend une pluralité de blocs diélectriques (24a, 24b) dont la section suivant un plan transversal à la direction d'empilement forme une figure fractale.

15. Antenne suivant l'une quelconque des revendications précédentes, **caractérisée en ce que** la structure conductrice (3) présente une épaisseur au plus égale à 10 microns.
